# EUROPÄISCHE PATENTSCHRIFT

(11) **EP 3 183 371 B1**
(45) Veröffentlichungstag und Bekanntmachung des Hinweises auf die Patenterteilung: **17.10.2018**
(21) Anmeldenummer: 15723016.0
(22) Anmeldetag: 13.05.2015
(51) Int. Cl.: C22B 1/14, B30B 11/00, C22B 1/24, B30B 15/00

(54) **ANLAGE ZUM HEISSBRIKETTIEREN**
HOT-BRIQUETTING INSTALLATION
INSTALLATION DE BRIQUETAGE À CHAUD

(30) Priorität: 20.08.2014 DE 102014111906
(43) Veröffentlichungstag der Anmeldung: 28.06.2017
(73) Patentinhaber: Maschinenfabrik Köppern GmbH. & Co. KG, 45529 Hattingen (DE)
(72) Erfinder: SCHÄFER, Christopher, 45529 Hattingen (DE); DE WELDIGE, Eggert, 42555 Velbert Langenberg (DE)
(74) Vertreter: von dem Borne, Andreas
(86) Internationale Anmeldenummer: PCT/EP2015/060691
(87) Internationale Veröffentlichungsnummer: WO 2016/026589

(56) Entgegenhaltungen:
- WO-A1-00/55379
- DE-A1- 19 545 985
- US-A- 4 533 384
- US-A1- 2006 162 499
- US-B2- 7 622 071

## Beschreibung

Die Erfindung betrifft eine Anlage zum Heißbrikettieren oder Heißkompaktieren, insbesondere von direkt reduziertem Eisen, mit zumindest einer Pressenreihe mit einer oder mehreren Walzenpressen und mit zumindest einem Kühlförderer welcher unterhalb der Pressenreihe angeordnet ist.

Direkt reduziertes Eisen bzw. DRI ("Direct Reduced Iron") wird auch als Eisenschwamm oder Schwammeisen bezeichnet. Es wird durch Direktreduktion von Eisenerz hergestellt. Danach kann eine Weiterverarbeitung des direkt reduzierten Eisens durch Heißbrikettieren oder Heißkompaktieren erfolgen.

Die Erfindung betrifft bevorzugt eine Anlage zum Heißbrikettieren, in der das direkt reduzierte Eisen in einer oder mehreren als Brikettpressen ausgebildeten Walzenpressen zu Briketts verpresst wird, die dann zum Beispiel für einen Transport oder auch eine Lagerung geeignet sind. Die Briketts treten in der Regel in einem Strang aus der Presse aus, so dass der Presse dann eine "Vereinzelungsvorrichtung" nachgeschaltet ist, die die in einem Strang zusammenhängenden Briketts voneinander trennt.

Alternativ betrifft die Erfindung aber auch eine Anlage zum Heißkompaktieren. Dabei wird vorreduziertes oder vollständig direkt reduziertes Eisen ebenfalls in einer Walzenpresse verpresst, jedoch nicht zu Briketts, sondern es erfolgt (zunächst) eine Kompaktierung, bei welcher aus der Presse als Zwischenprodukt ein Materialstrang austritt, der als "Schülpe" bezeichnet wird. Dieser Materialstrang wird dann anschließend zerteilt, so dass das Material schließlich in Form von Granulat vorliegt, das in der Regel sofort weiterverarbeitet wird, z. B. in einem weiteren Reduktionsverfahren oder in einem sich unmittelbar anschließenden Schmelzofen.

Da das aus den Pressen austretende Material sehr hohe Temperaturen aufweist, wird das Material, insbesondere wenn es in Form von Briketts vorliegt, zunächst auf Kühlförderer abgegeben, auf bzw. in denen das Material von einem Kühlmedium umströmt wird, z. B. einer Kühlflüssigkeit (z. B. Wasser) oder einem Kühlgas.

Um die Produktionskapazität zu erhöhen, wird in der Regel mit mehreren Walzenpressen zum Brikettieren bzw. Kompaktieren gearbeitet.

Eine solche Anlage zum Heißbrikettieren von direkt reduziertem Eisen der eingangs beschriebenen Art ist z. B. aus der WO 00/55379 A1 bekannt. Die bekannte Anlage weist z. B. vier Walzenpressen bzw. vier parallel geschaltete Brikettierlinien auf, die jeweils aus einem Vorratsbunker über "Feedlegs" mit feinteilchenförmigem Eisenschwamm beschickt werden. Zwischen jeweils zwei Brikettierlinien bzw. Walzenpressen ist ein Becherwerk und folglich eine Transporteinrichtung zur Rückführung von Feinteilchen vorgesehen, die mit Sieben unterhalb der Brikettpressen vom Produkt abgetrennt werden. Für jeweils zwei Brikettierlinien bzw. Walzenpressen ist ein Kühlförderband zum Kühlen und Austragen der Briketts vorgesehen. Alternativ wird eine platzsparende Anordnung von vier Brikettierlinien bzw. Walzenpressen in Rechteckanordnung beschrieben. Von einem Vorratsbunker gehen vier Feedlegs zu den einzelnen Brikettierlinien. Für jeweils zwei zusammenmündende Brikettierlinien ist jeweils ein gemeinsames Sieb vorgesehen. Von den beiden Sieben geht wiederum jeweils eine Leitung zu einem einzigen Kühlförderband, das folglich das gesamte Material aufnimmt.

Aus der DE 38 06 861 C1 kennt man eine Transportanlage für heißen Eisenschwamm aus einer Direktreduktionsanlage zur seitlich vom Schachtofen angeordneten Heißbrikettieranlage. Die Heißbrikettierpressen befinden sich unter einem Brikettiergut-Aufgabebunker. Sie geben den Eisenschwamm in Brikettform in Sieb-, Kühl- und Förderanlagen ab.

In der EP 2 132 344 B1 wird ein Verfahren beschrieben, bei welchem direkt reduziertes Eisen über Zuführleitungen wahlweise den Brikettierpressen oder unmittelbar an Transportvorrichtungen abgegeben werden kann. Dazu ist oberhalb der Walzenpressen eine Materialweiche angeordnet.

Aus der US 7 622 071 B2 ist eine Anlage zum Kompaktieren von direkt reduziertem Eisen bekannt, bei der das aus der Walzenpresse austretende, kompaktierte Material in zwei Materialströme aufgeteilt und über zwei verschiedene Förderer abtransportiert wird. Eine ähnliche Anlage wird in der US 2006/0162499 A1 beschrieben.

Ferner behandelt die DE 195 45 985 A1 ein Verfahren zum Heißbrikettieren von körnigem Eisenschwamm mit einer Walzenpresse, wobei die Möglichkeit besteht, unterhalb der Presse Feinteile abzutrennen.

Ein weiteres Verfahren zum Heißbrikettieren von Material ist z. B. aus der US 4 533 384 A bekannt.

Schließlich beschreibt die EP 2 641 981 A2 eine Anlage zur Herstellung von geschmolzenem Eisen aus direkt reduziertem Eisen, wobei das direkt reduzierte Eisen in Kompaktierpressen kompaktiert und anschließend zerkleinert wird. Das aus den Kompaktierpressen bzw. aus den Zerkleinerern austretende Material kann entweder über einen ersten Förderer einem Schmelzofen zugeführt werden oder über einen zweiten Förderer in Lagerbehältern zwischengelagert werden. Unter den Zerkleinerern sind daher Weichen angeordnet, so dass das Material wahlweise auf den ersten Förderer zum Schmelzeofen oder auf den zweiten Förderer zum Lagerbehälter abgegeben werden kann.

Bei derartigen Anlagen zum Heißbrikettieren oder Heißkompaktieren von direkt reduziertem Eisen besteht stets das Bedürfnis, die Kapazität zu optimieren. Außerdem stehen Sicherheitsüberlegungen bei der Auslegung der Anlage im Vordergrund. So muss bei der Verarbeitung von heißem Material aus direkt reduziertem Eisen ein zuverlässiger Abtransport der Briketts bei gleichzeitiger Kühlung gewährleistet sein, und zwar auch dann wenn Anlagenteile ausfallen. - Hier setzt die Erfindung ein.

Der Erfindung liegt die Aufgabe zugrunde, eine Anlage zum Heißbrikettieren oder Heißkompaktieren, insbesondere von direkt reduziertem Eisen, zu schaffen, die sich durch hohe Betriebssicherheit auszeichnet. Zudem soll sich die Anlage durch hohe Wirtschaftlichkeit auszeichnen.

Zur Lösung dieser Aufgabe lehrt die Erfindung eine Anlage zum Heißbrikettieren oder Heißkompaktieren, insbesondere von direkt reduziertem Eisen, mit den Merkmalen des Anspruches 1.

Erfindungsgemäß sind folglich zwei Kühlförderer vorgesehen, die jeweils so ausgelegt sind, dass sie einzeln das Material aus den Walzenpressen aufnehmen und abführen können. So besteht im Normalbetrieb die Möglichkeit, das Material der Pressen gemeinsam über beide Kühlförderer abzuführen. Im Störfall, z. B. bei Ausfall eines Kühlförderers, besteht mit Hilfe der Weichen die Möglichkeit, das (gesamte) Material über den anderen, betriebsbereiten Kühlförderer abzufördern. Alternativ kann auch im Normalbetrieb mit nur einem Kühlförderer gearbeitet werden und der andere Kühlförderer kommt dann lediglich bei Ausfall des ersten Kühlförderers zum Einsatz. Jedenfalls wird durch die Ausgestaltung der Anlage mit mehreren Kühlförderern und entsprechenden Weichen die Betriebssicherheit der Anlage verbessert.

Dabei sind die Pressen in mehreren Pressenreihen, nämlich einer ersten Pressenreihe und einer zweiten Pressenreihe angeordnet, wobei der erste Kühlförderer unterhalb der ersten Pressenreihe und der zweite Kühlförderer unterhalb der zweiten Pressenreihe angeordnet ist und wobei die Weichen derart verstellbar sind, dass das Material von den Walzenpressen der ersten Pressenreihe und der zweiten Pressenreihe jeweils wahlweise auf den ersten Kühlförderer oder den zweiten Kühlförderer abgegeben werden kann.

Bevorzugt weist dabei die erste Pressenreihe mehrere auf einer Linie, z. B. geraden Linie hintereinander angeordnete erste Walzenpressen auf und die zweite Pressenreihe weist mehrere auf einer Linie, z. B. geraden Linie hintereinander angeordnete zweite Walzenpressen auf, wobei jeweils zwei paarweise nebeneinander angeordneten Walzenpressen aus der ersten Pressenreihe einerseits und der zweiten Pressenreihe andererseits eine Weiche zugeordnet ist.

Die Erfindung geht dabei von der grundsätzlich bekannten Erkenntnis aus, dass sich die Kapazität einer solchen Anlage durch den Einsatz einer Vielzahl von Walzenpressen, z. B. zumindest vier Walzenpressen, vorzugsweise zumindest sechs Walzenpressen, erhöhen lässt. Bevorzugt werden die Walzenpressen in zumindest zwei Pressenreihen angeordnet. Gegenüber der möglichen Anordnung der Pressen in einer einzigen Pressenreihe hat diese Anordnung in zwei Pressenreihen den Vorteil, dass die oberhalb der Walzenpressen angeordneten Zuführleitungen (Feedlegs) bei gleicher Pressenzahl unter einem steileren Winkel angeordnet werden können, als bei einer Anordnung derselben Pressenzahl in einer einzelnen Pressenreihe, da der Winkel der Feedlegs zu den an den Enden der Pressenreihe liegenden Walzenpressen immer flacher wird. Dieses ist jedoch aus Gründen der Betriebssicherheit nicht akzeptabel, denn der Winkel der Feedlegs gegen die Vertikale soll in der Praxis maximal etwa 30° betragen, um eine einwandfreie Materialzuführung des direkt reduzierten Eisens zu den Walzenpressen zu gewährleisten. Es ist daher bevorzugt eine Anordnung in zwei Reihen realisiert, und zwar insbesondere dann, wenn insgesamt mehr als drei Pressen vorgesehen sind.

Erfindungsgemäß wird bei einer solchen Ausführungsform vorgeschlagen, den beiden Pressenreihen jeweils einen Kühlförderer zuzuordnen, so dass im Normalbetrieb das Material der ersten Pressenreihe auf den einen Kühlförderer (z. B. den ersten Kühlförderer) abgegeben wird und das Material der zweiten Pressenreihe auf den anderen Kühlförderer (z. B. den zweiten Kühlförderer) abgegeben wird. Die erfindungsgemäß vorgesehenen Weichen ermöglichen nun jedoch eine variable Betriebsweise, insbesondere im Störfall. Fällt einer der Kühlförderer aus, so besteht mit Hilfe der Weichen die Möglichkeit, dass sowohl das Material der ersten Pressenreihe als auch das Material der zweiten Pressenreihe auf ausschließlich einen der Kühlförderer, das heißt entweder den ersten Kühlförderer oder den zweiten Kühlförderer, abgegeben wird. Um dabei die Betriebssicherheit zur erhöhen, ist bevorzugt vorgesehen, dass die beiden Kühlförderer jeweils so ausgelegt sind, dass sie jeweils einzeln sämtliches Material der Anlage aufnehmen und abtransportieren können. Die Kühlförderer sind folglich an die gesamte Anlagenkapazität angepasst. Dabei ist es zweckmäßig, wenn jeder Kühlförderer jeweils einzeln mehr als das Material einer einzelnen Pressenreihe aufnehmen kann. Damit kann insgesamt selbst bei Ausfall eines Kühlförderers die Produktion mit beiden Pressenreihen fortgesetzt werden, da der dann noch im Betrieb stehende Kühlförderer so dimensioniert ist, dass das gesamt Material abgefördert werden kann.

Es ist vorteilhaft, wenn die Pressenreihe bzw. jede Pressenreihe zumindest zwei Walzenpressen aufweist, bevorzugt jeweils drei Walzenpressen. Es liegt bei mehreren Pressenreihen auch im Rahmen der Erfindung, dass die Pressenreihen eine unterschiedliche Anzahl von Walzenpressen aufweisen, z. B. die erste Pressenreihe drei Walzenpressen und die zweite Pressenreihe vier Walzenpressen, wobei es vorteilhaft ist, wenn zwei Walzenpressen aus jeweils der ersten Pressenreihe und der zweiten Pressenreihe paarweise nebeneinander angeordnet sind.

Nach einem weiteren Vorschlag der Erfindung ist vorgesehen, dass unterhalb der Walzenpressen Siebe zum Abtrennen von Feinteilen ("hot fines") angeordnet sind, wobei diese Feinteile mit einer oder mehreren Transporteinrichtungen zu den Brikettpressen zurückgeführt werden können. Die Weichen sind wiederum unter den Sieben angeordnet. Transporteinrichtungen sind grundsätzlich bekannt, sie können als so genannte "Becherwerke" ausgebildet sein. Dazu schlägt die Erfindung bevorzugt vor, dass diese Transporteinrichtungen, z. B. Becherwerke, zwischen den Pressenreihen angeordnet sind. So ist es zweckmäßig, wenn zwischen jeweils zwei paarweise nebeneinander angeordneten Walzenpressen jeweils zumindest eine Transporteinrichtung, z. B. ein Becherwerk, angeordnet ist.

Erfindungsgemäß zeichnet sich die Anordnung durch ein hohes Maß an Sicherheit aus, da eine Materialkühlung auch bei Ausfall eines Kühlförderers gewährleistet ist. Auf eine unwirtschaftliche Notentleerung, die grundsätzlich denkbar wäre, kann folglich verzichtet werden.

In bevorzugter Weiterentwicklung wird eine Anlage geschaffen, die sich bei kompaktem Aufbau durch hohe Produktionskapazität und Verfügbarkeit auszeichnet. Die Anlage zeichnet sich unter anderem durch eine geringe Turmhöhe aus, da aufgrund der Anordnung der Pressen in zwei Pressenreihen mit verhältnismäßig kurzen Feedlegs gearbeitet werden kann, die jedoch dennoch ausreichend steil angeordnet werden. Zwischen den einzelnen Maschinen besteht außerdem ausreichend Platz für Fluchtwege und auch ausreichend Platz, um die Walzenpressen für einen Walzenwechsel öffnen zu können oder auch sonstige Wartungsarbeiten durchführen zu können. Vorteilhaft ist dabei auch die Tatsache, dass die einzelnen Walzenpressen jeweils identisch konstruiert sein können und auch in identischer Orientierung in den Pressenreihen angeordnet werden können. Es sind keine besonderen Anpassungen und auch keine "wechselseitige Orientierung" nebeneinanderliegender Pressen erforderlich, so dass Handhabung und Wartung weiter vereinfacht werden. Die Verfügbarkeit der Anlage wird auch dadurch verbessert, dass nicht nur die Pressen, sondern auch die Kühlung redundant sind.

Im Folgenden wird die Erfindung anhand einer lediglich ein Ausführungsbeispiel darstellenden Zeichnung näher erläutert. Es zeigen
- Fig. 1: eine erfindungsgemäße Anlage zum Heißbrikettieren von direkt reduziertem Eisen in einer vereinfachten Draufsicht,
- Fig. 2: den Gegenstand nach Fig. 1 in einer vereinfachten Ansicht aus Richtung des Pfeils A und
- Fig. 3: den Gegenstand nach Fig. 1 in einer vereinfachten Ansicht aus Richtung des Pfeils B.
- Fig. 4: eine abgewandelte Ausführungsform der Erfindung in vereinfachter Darstellung.

In den Figuren ist - schematisch vereinfacht - eine Anlage zum Heißbrikettieren von direkt reduziertem Eisen dargestellt. Das direkt reduzierte Eisen wird z. B. aus Pellets und/oder Stückerz hergestellt, wobei eine Direktreduktion mit Gas erfolgt. Einzelheiten zur Herstellung des direkt reduzierten Eisens sind in den Figuren nicht dargestellt. Das direkt reduzierte Eisen wird aus Richtung des Pfeils X zugeführt.

Die in den Figuren dargestellte Anlage zum Heißbrikettieren weist eine erste Pressenreihe 1 mit mehreren ersten Walzenpressen 2 sowie eine zweite Pressenreihe 3 mit mehreren Walzenpressen 4 auf. Das direkt reduzierte Eisen wird aus Richtung des Pfeils X über Zuführleitungen 5 zugeführt, die auch als "Feedlegs" bezeichnet werden. Eine vergleichende Betrachtung der Fig. 2 und 3 zeigt, dass für jede Walzenpresse ein Feedleg 5 vorgesehen ist. In dem dargestellten Ausführungsbeispiel weist die erste Pressenreihe 1 drei hintereinander angeordnete Walzenpressen 2 auf und die zweite Pressenreihe 3 weist ebenfalls drei hintereinander angeordnete Walzenpressen 4 auf. In den Walzenpressen 2, 4 wird das direkt reduzierte Eisen zu Briketts gepresst. Es besteht die Möglichkeit, dass aus den Walzenpressen 2, 4 unmittelbar einzelne Briketts austreten. Es ist jedoch üblich, dass aus den Walzenpressen 2, 4 zunächst ein Brikettstrang austritt und dass die Briketts unterhalb der Walzenpressen mit einem geeigneten Zerkleinerer 12 vereinzelt werden. Dann gelangt das Material (im Ausführungsbeispiel Briketts) über mehrere Materialleitungen 6 auf Kühlförderer 7, 8, welche unterhalb der Walzenpressen 2, 4 angeordnet sind. In dem dargestellten Ausführungsbeispiel nach Fig. 1 bis 3 ist der erste Kühlförderer 7 unterhalb der ersten Pressenreihe 1 angeordnet, während der zweite Kühlförderer 8 unterhalb der zweiten Pressenreihe 3 angeordnet ist. Erfindungsgemäß sind die Materialleitungen 6 mit Weichen 9 ausgerüstet. Diese Weichen 9 sind derart ausgebildet und derart in die Materialleitungen 6 integriert, dass die Briketts aus der ersten Pressenreihe 1 wahlweise auf den ersten Kühlförderer 7 oder auf den zweiten Kühlförderer 8 abgegeben werden können. Genauso können die Briketts aus der zweiten Pressenreihe 3 wahlweise auf den zweiten Kühlförderer 8 oder auf den ersten Kühlförderer 7 abgegeben werden.

Im Normalbetrieb wird die Anlage so betrieben, dass das Material aus den Walzenpressen 2 der ersten Pressenreihe 1 auf einen Kühlförderer, den ersten Kühlförderer 7, abgegeben wird, während das Material aus den Walzenpressen 4 der zweiten Pressenreihe 3 auf den anderen Kühlförderer, den zweiten Kühlförderer 8, abgegeben wird.

Sollte einer der Kühlförderer 7, 8 ausfallen, so lassen sich die Weichen 9 umstellen, und zwar derart, dass dann das gesamte Material sowohl aus den Walzenpressen 2 der ersten Pressenreihe 1 als auch aus den Walzenpressen 4 der zweiten Pressenreihe 3 auf lediglich einen Kühlförderer, z. B. den ersten Kühlförderer 7 oder alternativ den zweiten Kühlförderer 8 abgegeben wird, je nachdem, welcher Förderer einsatzbereit ist. Die erfindungsgemäße Anlage zeichnet sich somit durch eine hohe Ausfallsicherheit aus, denn auch bei Ausfall eines Kühlförderers ist sichergestellt, dass das heiße Material einwandfrei abtransportiert wird, und zwar ohne dass ein Anlagenstopp oder eine Notentleerung erforderlich wäre.

In den Fig. 1 bis 3 ist eine Ausführungsform dargestellt, bei der jeweils zwei Walzenpressen 2, 4 eine gemeinsame Weiche 9 zugeordnet ist. Die Weiche ist im Ausführungsbeispiel als X-Weiche ausgebildet (vgl. Fig. 3). Alternativ liegt es im Rahmen der Erfindung, dass auch mehr als zwei Walzenpressen eine gemeinsame Weiche zugeordnet sein kann. So kann z. B. zwei Walzenpressenpaaren und folglich insgesamt vier Walzenpressen eine gemeinsame Weiche zugeordnet sein. Diese Ausführungsform ist in den Figuren nicht dargestellt.

In den Figuren ist im Übrigen erkennbar, dass unterhalb der Walzenpressen 2, 4 Siebe 10 zum Abtrennen von Feinteilen angeordnet sein können. Diese Feinteile lassen sich dann mit Transporteinrichtungen 11 wieder zurück in die Walzenpressen zurückführen. Die Weichen 9 sind unterhalb der Siebe 10 angeordnet. Die Siebe 10 sind - wie in Fig. 3 erkennbar - in die Materialleitungen 6 eingefügt. Das Material gelangt folglich jeweils von einer Walzenpresse 2, 4 über die Vereinzelungsvorrichtung 12 in einen ersten Teil der Materialleitung 6 und von dort auf das Sieb 10 und dann den zweiten Teil der Materialleitung 6. Daran schließt sich dann die Weiche 9 und wiederum ein dritter Teil der Materialleitung 6 an.

Die Transporteinrichtungen 11 sind im Ausführungsbeispiel als Becherwerke ausgebildet. Dabei ist in den Figuren erkennbar, dass diese Becherwerke 11 zwischen den Pressenreihen 1, 3 angeordnet sind. Jeweils zwei Walzenpressen ist eine gemeinsame Transporteinrichtung 11 zugeordnet, so dass jede Transporteinrichtung 11 zwischen zwei benachbarten Walzenpressen positioniert ist.

In Fig. 4 ist eine abgewandelte Ausführungsform der Erfindung dargestellt, bei der die Walzenpressen 2 lediglich in einer einzigen Pressenreihe 1 angeordnet sind. Unterhalb dieser einzigen Pressenreihe 1 sind zwei Kühlförderer 7, 8 angeordnet. Wie bei der Ausführungsform nach Fig. 1 bis 3 gelangt das Material aus den Walzenpressen 2 über Materialleitungen 6 auf die Kühlförderer 7, 8. In die Materialleitung 6 sind wiederum Weichen 9 integriert, so dass das Material von den Walzenpressen 2 wahlweise auf den ersten Kühlförderer 7 oder auf den zweiten Kühlförderer 8 abgegeben werden kann. Auch diese Ausführungsform zeichnet sich folglich durch ein erhöhtes Maß an Betriebssicherheit aus, da das Material bei Ausfall eines Kühlförderers von dem jeweils anderen Kühlförderer aufgenommen werden kann. Bei dieser Ausführungsform sind die Weichen 9 als Y-Weichen ausgebildet. Einzelheiten sind nicht dargestellt.

Die Erfindung umfasst im Übrigen optional auch Ausführungsformen mit mehr als zwei Pressenreihen und/oder mehr als zwei Kühlförderern. So können z. B. drei (oder mehr) Pressenreihen und darunter drei (oder mehr) Kühlförderer vorgesehen sein. Eine solche Ausführungsform ist in den Figuren nicht dargestellt.

## Patentansprüche

1. Anlage zum Heißbrikettieren oder Heißkompaktieren, insbesondere von direkt reduziertem Eisen,
mit zumindest einer ersten Pressenreihe (1) mit einer oder mehreren Walzenpressen (2) und zumindest einer zweiten Pressenreihe (3) mit einer oder mehreren zweiten Walzenpressen (4),
mit zumindest einem ersten Kühlförderer (7) und einem zweiten Kühlförderer (8), wobei der erste Kühlförderer (7) unterhalb der ersten Pressenreihe (1) und der zweite Kühlförderer (8) unterhalb der zweiten Pressenreihe (3) angeordnet ist und
mit mehreren, jeweils den einzelnen Walzenpressen (2, 4) zugeordneten Materialleitungen (6), über welche das aus den Walzenpressen (2, 4) austretende brikettierte oder kompaktierte Material an die Kühlförderer (7, 8) abgegeben wird,
wobei die Materialleitungen (6) mit einer oder mehreren Weichen (9) ausgerüstet sind, wobei die Weichen (9) derart verstellbar sind, dass das Material von den Walzenpressen (2, 4) der ersten Pressenreihe (1) und der zweiten Pressenreihe (3) jeweils wahlweise auf den ersten Kühlförderer (7) oder den zweiten Kühlförderer (8) abgegeben wird.

2. Anlage nach Anspruch 1, wobei die erste Pressenreihe (1) mehrere, auf einer Linie, z. B. einer Geraden, hintereinander angeordnete erste Walzenpressen (2) aufweist und die zweite Pressenreihe (3) mehrere auf einer Linie, z. B. einer Geraden hintereinander angeordnete zweite Walzenpressen (4) aufweist.

3. Anlage nach einem der Ansprüche 1 bis 2, wobei jeweils zwei paarweise nebeneinander angeordneten Walzenpressen, einer Walzenpresse (2) aus der ersten Pressenreihe (1) einerseits und einer Walzenpresse (4) aus der zweiten Pressenreihe (3) andererseits, eine gemeinsame Weiche zugeordnet ist.

4. Anlage nach einem der Ansprüche 1 bis 3, wobei mehr als zwei Walzenpressen, z. B. zwei hintereinander angeordneten Walzenpressenpaaren aus zwei nebeneinander angeordneten Walzenpressen, eine gemeinsame Weiche zugeordnet ist.

5. Anlage nach einem der Ansprüche 2 bis 4, wobei die Kühlförderer (7, 8) jeweils so ausgelegt und an die Kapazität der Walzenpressen angepasst sind, dass sie im Betrieb jeweils mehr als das Material lediglich einer der Pressenreihen aufnehmen und abtransportieren können.

6. Anlage nach einem der Ansprüche 1 bis 5, wobei unterhalb der Walzenpressen (2, 4) Siebe (10) zum Abtrennen von Feinteilen angeordnet sind, welche Feinteile mit Transporteinrichtungen (11), z. B. Becherwerken, zu den Walzenpressen (2, 4) zurückführbar sind, wobei die Weichen vorzugsweise unterhalb der Siebe (10) angeordnet sind.

7. Anlage nach Anspruch 6, wobei jeweils zwei paarweise nebeneinander angeordneten Walzenpressen (2, 4) jeweils zumindest eine Transporteinrichtung (11) zugeordnet ist.

8. Anlage nach Anspruch 7, wobei die Transporteinrichtung (11) zwischen den paarweise nebeneinander angeordneten Walzenpressen (2, 4) und/oder zwischen den Kühlförderern (7, 8) angeordnet sind.

## Claims

1. An installation for the hot briquetting or hot compacting, in particular of directly reduced iron,
with at least one first press series (1) with one or more roller presses (2) and at least one second press series (3) with one or more second roller presses (4),
with at least one first cooling conveyor (7) and one second cooling conveyor (8) wherein the first cooling conveyor (7) is arranged under the first press series (1) and the second cooling conveyor (8) is arranged under the second press series (3), and
with several material pipelines (6) allocated to the individual roller presses (2, 4) via which the briquetted or compacted material emerging from the roller presses (2, 4) is transferred to the cooling conveyors (7 ,8),
wherein the material pipelines (6) are equipped with several deflectors (9), wherein the deflectors (9) are adjustable in such a way that the material from the roller presses (2, 4) of the first press series (1) and the second press series (3) is in each case optionally transferred to the first cooling conveyor (7) or to the second cooling conveyor (8).

2. The installation according to claim 1, wherein the first press series (1) comprises several first roller presses (2) arranged one after the other in a line, e.g. a straight line, and the second press series (3) comprises several second roller presses (4) arranged one after the other in a line, e.g. a straight line.

3. The installation according to any one of claims 1 to 2, wherein a joint deflector is allocated to two roller presses arranged next to each other in pairs, one roller press (2) from the first press series (1) on the hand and one roller press (4) from the second press series (3) on the other hand.

4. The installation according to any one of claims 1 to 3, wherein a joint deflector is allocated to more than two roller presses, e.g. two roller press pairs arranged one after the other composed of two roller presses arranged one after the other.

5. The installation according to any one of claims 2 to 4, wherein the cooling conveyors (7, 8) are each designed and adapted to the capacity of the roller presses in such a way that in operation they can each take up and transport away more than the material of only one of the press series.

6. The installation according to any one of claims 1 to 5, wherein underneath the roller presses (2, 4) sieves (10) are arranged for separating fine particles, said fine particles being returnable with transporting devices (11), e.g. bucket conveyors, to the roller presses (2, 4), wherein the deflectors are preferably arranged underneath the sieves (10).

7. The installation according to claim 6, wherein in each case at least one transporting device (11) is allocated to two roller presses (2, 4) arranged next to each other in pairs.

8. The installation according to claim 7, wherein the transport device (11) is arranged between the roller presses (2, 4) arranged next to each other in pairs and/or between the cooling conveyors (7, 8).

## Revendications

1. Installation, destinée au thermobriquetage ou au thermocompactage notamment de fer directement réduit,
dotée d'au moins une première rangée de presses (1) comportant une ou plusieurs presses à cylindres (2) et d'au moins une deuxième rangée de presses (3) comportant une ou plusieurs deuxièmes presses à cylindres (4),
dotée d'au moins un premier convoyeur de refroidissement (7) et d'un deuxième convoyeur de refroidissement (8), le premier convoyeur de refroidissement (7) étant placé en-dessous de la rangée de presses (1) et le deuxième convoyeur de refroidissement (8) étant placé en-dessous de la deuxième rangée de presses (3) et
dotée de plusieurs conduits de matière (6), associés chacun aux presses à cylindres (2, 4) individuelles, par l'intermédiaire desquels la matière briquetée ou compactée sortant des presses à cylindres (2, 4) est distribuée aux convoyeurs de refroidissement (7, 8),
les conduits de matière (6) étant équipés d'un ou de plusieurs aiguillages (9), les aiguillages (9) étant réglables de telle sorte que la matière soit distribuée des presses à cylindres, (2, 4) de la première rangée de presses (1) et de la deuxième rangée de presses (3) respectivement au choix sur le premier convoyeur de refroidissement (7) ou le deuxième convoyeur de refroidissement (8).

2. Installation selon la revendication 1, la première rangée de presses (1) comportant plusieurs premières presses à cylindres (2) placées les unes derrière les autres sur une ligne, par exemple une droite et la deuxième rangée de presses (3) comportant plusieurs deuxièmes presses à cylindres (4) placées les unes derrière les autres sur une ligne, par exemple une droite.

3. Installation selon l'une quelconque des revendications 1 à 2, à chaque fois deux presses à cylindres placées côte à côte par paires, à une presse à cylindres (2) de la première rangée de presses (1) d'une part et à une presse à cylindres (4) de la deuxième rangée de presses (3) d'autre part étant associé un aiguillage commun.

4. Installation selon l'une quelconque des revendications 1 à 3, à plus de deux presses à cylindres, par exemple à deux paires de presses à cylindrées placées l'une derrière l'autre de deux presses à cylindres placées côte à côte étant associé un aiguillage commun.

5. Installation selon l'une quelconque des revendications 2 à 4, les convoyeurs de refroidissement (7, 8) étant conçus et adaptés chacun à la capacité des presses à cylindres de telle sorte qu'en service, ils puissent respectivement recevoir et évacuer plus que la matière d'une seule des rangées de presses.

6. Installation selon l'une quelconque des revendications 1 à 5, en-dessous des presses à cylindres (2, 4) étant placés des tamis (10) pour la séparation de particules fines, lesquelles particules fines étant recyclables à l'aide de systèmes de transport (11), par exemple des convoyeurs à godets vers les presses à cylindres (2, 4), les aiguillages étant placés de préférence en-dessous des tamis (10).

7. Installation selon la revendication 6, à chaque fois deux presses à cylindres (2, 4) placées côte à côte par paire étant associé chaque fois au moins un système de transport (11).

8. Installation selon la revendication 7, le système de transport (11) étant placé entre les presses à cylindres (2, 4) placées côte à côte par paires et/ou entre les convoyeurs de refroidissement (7, 8).
